# EUROPÄISCHE PATENTSCHRIFT

(11) **EP 0 953 654 B1**
(45) Veröffentlichungstag und Bekanntmachung des Hinweises auf die Patenterteilung: **17.09.2003**
(21) Anmeldenummer: 99108094.6
(22) Anmeldetag: 23.04.1999
(51) Int. Cl.: C23C 8/20

(54) **Verfahren und Anlage zum Gasaufkohlen**
Process and apparatus for gas carburising
Procédé et dispositif de cémentation gazeuse

(30) Priorität: 28.04.1998 DE 19819042
(43) Veröffentlichungstag der Anmeldung: 03.11.1999
(73) Patentinhaber: Linde AG, 65189 Wiesbaden (DE)
(72) Erfinder: Jurmann, Alexander Dipl.-Ing., 85540 Haar (DE)
(74) Vertreter: Kasseckert, Rainer

(56) Entgegenhaltungen:
- EP-A- 0 040 094
- EP-A- 0 859 068
- DE-A- 3 224 607
- DE-C- 4 340 060
- US-A- 4 950 334

## Beschreibung

Die Erfindung betrifft ein Verfahren zur Aufkohlung metallischer Werkstücke in einem Ofen unter hohen Temperaturen und in einer CO und H₂ enthaltenden Atmosphäre, bei dem die Atmosphäre durch Umsetzung eines sauerstoffhaltigen Kohlenwasserstoffmediums, insbesondere eines Alkohols, mit Kohlendioxid gebildet wird.

Es ist aus der DE-PS 43 40 060 ein Verfahren zur Aufkohlung metallischer Werkstücke in einem Ofen unter hohen Temperaturen und in einer CO und H₂ enthaltenden Atmosphäre bekannt, bei dem die Atmosphäre zumindest zu Beginn der Aufkohlung auf der Basis eines dem Ofen zugeführten Alkohols und Kohlendioxid gebildet wird, wobei zusätzlich auch ein Anreicherungsmittel zur Einstellung eines bestimmten Kohlenstoffpegels und teilweise auch zur Atmosphärenbildung einzubringen ist. Mit diesem Verfahren kann eine stickstofffreie Aufkohlungsatmosphäre mit einem CO-zu-H₂-Verhältnisses von etwa 1:1 und damit sehr guten Aufkohlungseigenschaften erzielt werden. Nachteilig bei diesem Verfahren sind die relativ komplizierten Regel- oder Steuerprozesse für die drei zugehörigen Medien, worin auch die Problemstellung der vorliegenden Erfindung bestand.

Zur Lösung dieses Problems wird erfindungsgemäß vorgeschlagen, daß die Atmosphäre auf der Basis von Äthanol und Kohlendioxid gebildet wird und die Anoder Abreicherung der Atmosphäre, also die Einstellung eines bestimmten Kohlenstoffpegels, durch entsprechende Verstellung des stöchiometrischen Verhältnisses von Äthanol und Kohlendioxid erzielt wird.

Erfindungsgemäß ergibt sich somit in erster Linie eine Atmosphärenbildungsreaktion gemäß

C₂H₅OH + CO₂ ---> 3 CO + 3 H₂ .

Es wird also eine Atmosphäre mit einem CO-zu-H₂-Verhältnis von 1:1 erzielt, also dem für Aufkohlungen optimalen Verhältnis, das eine maximale Kohlenstoffübergangszahl β zur Folge hat.

Die üblicherweise durch CH₄ oder C₃H₈ erreichte Anreicherung bzw. Abreaktion des beim Aufkohlungsprozeß entstehenden Wassers und Kohlendioxids wird erfindungsgemäß durch Verstellung des stöchiometrischen Verhältnisses von Äthanol und Kohlendioxid erreicht, denn bei einem Überangebot von Äthanol entsteht gemäß

2 C₂H₅OH + 1 CO₂ ---> CH₄ + 2 CO + 2 CO + 4 H₂

auch ein Methananteil im Produktgas, der die Aufgabe des sonst eigenständig zugeführten Anreicherungsgases übernimmt. Die Bereitstellung eines Anreicherungsgases entfällt daher beim erfindungsgemäßen Verfahren. Im übrigen entsteht selbst bei unabgestimmtem stöchiometrischem Verhältnis ein Atmosphärengas mit einem CO-zu-H₂-Verhältnis von exakt 1:1, das vor allem einer beschleunigten Aufkohlung dient.

Hinzu kommt, daß das Äthanol-Kohlendioxid-System hinsichtlich seiner Reaktionseigenschaften günstige Verhältnisse bietet. Es reagiert nämlich bereits bei etwa 800°C in gewünschter Weise und Äthanol und Kohlendioxid können daher - gemäß einer bevorzugten Verfahrensvariante - zur Atmosphärenbildung ohne weitere Maßnahmen direkt in einen Aufkohlungsofen eingebracht werden. Eine Verfahrensweise mit einem eigenständigen Atmosphären-Generator kann jedoch dennoch in einigen Einsatzfällen erforderlich sein.

Mit dem System "Äthanol und Kohlendioxid" ergibt sich femer ein Zweikomponentensystem, das vergleichsweise einfach regelbar ist. In einer vorteilhaften Ausgestaltung wird derart verfahren, daß der Kohlenstoffpegel im Aufkohlungsofen fortlaufend gemessen wird und die Verstellung des stöchiometrischen Verhältnisses von Äthanol und Kohlendioxid entsprechend dem gewünschten Kohlenstoffpegel verändert wird. Insbesondere ist es vorteilhaft, wenn bei der Ausgestaltung der erfindungsgemäßen Atmosphärenbildung immer eine Komponente konstant in die Anlage gespeist wird, und die andere, abhängig von einer Kohlenstoffpegelmessung, geregelt zugeleitet wird.

Eine Aufkohlungsanlage gemäß der Erfindung ist im Patentanspruch 1 angegeben und ist dadurch gekennzeichnet, daß der zugehörige Aufkohlungsofen zum Zweck der Atmosphärenbildung sich ausschließlich einer Äthanolquelle (A) und einer Kohlendioxidquelle (C) bedient und demzufolge mit diesen verbunden ist, und daß ein Meßgerät (M) zur Messung des Kohlenstoffpegels im Ofen vorhanden ist, das seinerseits mit einer Mengensteuereinheit in der Äthanolzuleitung und/oder der Kohlendioxidzuleitung verbunden ist.

Im folgenden wird die Erfindung in Verbindung mit der anliegenden Figur anhand eines Ausführungsbeispiels näher erläutert. Die Figur zeigt eine Anlagengestaltung gemäß der Erfindung mit geregelter CO₂-Zuführung.

Ein Aufkohlungsofen O ist zunächst mit einer Äthanolquelle A und mit einer Kohlendioxidquelle C über geeignete Leitungen und Stellglieder zu koppeln. Die Äthanolversorgung besteht aus einer Äthanolpumpe P und einer Leitung 1, die vor Erreichen des Aufkohlungsofens in eine Verdüsungseinheit V einmündet. Ebenso in die Verdüsungseinheit mündet eine Kohlendioxidzuleitung 2d. Die Kohlendioxidzuleitung 2d teilt sich stromaufwärts der Verdüsungseinheit V in einen Parallelschaltungsabschnitt mit zwei Leitungen 2b und 2c auf, in denen jeweils ein Stellglied - S1 und S2 - zur Mengenregelung vorhanden ist. Schließlich ist die Parallelschaltung über einen Leitungsabschnitt 2a und ein Hauptventil H mit der CO₂-Quelle C verbunden. Femer ist ein Flußmengenmesser FIC im Leitungsabschnitt 2a vorhanden. Darüber hinaus ist der Aufkohlungsofen O mit einem Meßgerät M zur Messung des Kohlenstoffpegels in seinem Innenraum ausgestattet. Das Meßgerät M wiederum ist mit einem Steuergerät S verbunden, das seinerseits auf das Stellglied S2 in der Bypassleitung 2c der Parallelschaltung einwirkt.

Eine erfindungsgemäße Verfahrensweise dieser Anlage besteht darin, daß in den auf Temperatur befindlichen Ofen O die Ausgangsmedien Äthanol und Kohlendioxid in bestimmten Basisquantitäten eingeleitet werden, die durch geeignete Einstellung der Pumpleistung der Äthanolpumpe P sowie des Stellglieds S1 festgelegt werden. Grundsätzlich sind die Zuleitungsmengen etwa so einzustellen, daß ein Mol Äthanol auf ein Mol CO₂ kommt, wobei in der gezeigten Variante grundsätzlich ein Äthanolüberschuß vorzusehen ist. Im Ofen bei über 800°C entsteht aus diesen Ausgangsmedien eine, im wesentlichen im Verhältnis 1:1 CO und H₂ enthaltende, Atmosphäre, deren Kohlenstoffpegel durch das Meßgerät M, beispielsweise eine Sauerstoffsonde oder eine C-Strom-Sonde, ermittelt wird. Da im beschriebenen Fall im Grundsatz mit einem Äthanolüberschuß gefahren wird, entsteht ein relativ hoher C-Pegel in der Grundeinstellung der Anlage. Wird daher vom Meßgerät ein den gewünschten C-Pegel übersteigender Wert ermittelt, so wird durch das entsprechend programmierte Steuergerät S das Öffnen des Stellglieds S2 ausgelöst, und damit die CO₂-Zufuhr erhöht. In der Folge sinkt der C-Pegel bis, bei Erreichen einer festzulegenden Untergrenze, das Stellglied S2 wieder geschlossen wird. Auf diese Weise wird eine relativ einfache, extrem effiziente, C-Pegel-geregelte Aufkohlungsatmosphäre erhalten.

## Patentansprüche

1. Verfahren zur Aufkohlung metallischer Werkstücke in einem Ofen unter hohen Temperaturen und in einer CO und H₂ enthaltenden Atmosphäre,
bei dem die Atmosphäre durch Reaktion eines sauerstoffhaltigen Kohlenwasserstoffmediums, insbesondere eines Alkohols, mit Kohlendioxid gebildet wird,
**dadurch gekennzeichnet, daß** die Atmosphäre auf der Basis von Äthanol und Kohlendioxid gebildet wird und die An- bzw. Abreicherung der Atmosphäre, also die Einstellung eines bestimmten Kohlenstoffpegels, durch entsprechende Verstellung des stöchiometrischen Verhältnisses von Äthanol und Kohlendioxid erzielt wird.

2. Verfahren nach Anspruch 1, **dadurch gekennzeichnet, daß** zur Atmosphärenbildung Äthanol und Kohlendioxid unmittelbar in einen Aufkohlungsofen auf Arbeitstemperatur eingeleitet werden.

3. Verfahren nach Anspruch 1 oder 2, **dadurch gekennzeichnet, daß** der Kohlenstoffpegel im Aufkohlungsofen fortlaufend gemessen wird und die Verstellung des stöchiometrischen Verhältnisses von Äthanol und Kohlendioxid entsprechend dem gewünschten Kohlenstoffpegel verändert wird.

4. Verfahren nach Anspruch 3, **dadurch gekennzeichnet, daß** eine Komponente der Atmosphärenbildung konstant zugeführt wird, und die andere, abhängig von der Kohlenstoffpegelmessung im Aufkohlungsofen, geregelt zugeleitet wird.

5. Aufkohlungsanlage, **dadurch gekennzeichnet,**
**daß** der zugehörige Aufkohlungsofen zum Zweck der Atmosphärenbildung sich ausschließlich einer Äthanolquelle (A) und einer Kohlendioxidquelle (C) bedient und demzufolge mit diesen verbunden ist,
wobei die Äthanolversorgung aus einer mit der Äthanolquelle (A) verbundenen Äthanolpumpe (P) und einer daran anschließenden Leitung (1) besteht, die vor Erreichen des Aufkohlungsofens in eine mit dem Ofen verbundene Verdüsungseinheit (V) einmündet, in die ebenso eine mit der Kohlendioxidquelle (C) gekoppelte Kohlendioxidzuleitung (2d) mündet,
und bei der ein Meßgerät (M) zur Messung des Kohlenstoffpegels im Ofen vorhanden ist, das seinerseits mit einer Mengensteuereinheit (S) verbunden ist, die auf die Durchflussmenge in der Äthanolzuleitung und/oder der Kohlendioxidzuleitung einwirken kann.

## Claims

1. Process for carburizing metallic workpieces in a furnace at high temperatures and in an atmosphere which contains CO and H₂, in which the atmosphere is formed by reacting an oxygen-containing hydrocarbon medium, in particular an alcohol, with carbon dioxide, **characterized in that** the atmosphere is formed on the basis of ethanol and carbon dioxide, and the enrichment or depletion of the atmosphere, i.e. the setting of a defined carbon level, is achieved by suitable adjustment of the stoichiometric ratio of ethanol and carbon dioxide.

2. Process according to Claim 1, **characterized in that** to form the atmosphere ethanol and carbon dioxide are introduced directly into a carburization furnace at working temperature.

3. Process according to Claim 1 or 2, **characterized in that** the carbon level in the carburization furnace is measured continuously and the adjustment of the stoichiometric ratio of ethanol and carbon dioxide is altered according to the desired carbon level.

4. Process according to Claim 3, **characterized in that** one component used to form the atmosphere is supplied at a constant level and the supply of the other component used to form the atmosphere is regulated as a function of the carbon level measurement in the carburization furnace.

5. Carburizing installation, **characterized in that** the associated carburization furnace uses only an ethanol source (A) and a carbon dioxide source (C) to form the atmosphere and consequently is connected to these sources,
the ethanol supply comprising an ethanol pump (P), which is connected to the ethanol source (A), and a line (1) which is connected to the ethanol pump and, before it reaches the carburization furnace, opens out into an atomizing unit (V), which is connected to the furnace and into which a carbon dioxide feed line (2d) which is coupled to the carbon dioxide source (C) also opens out,
and in which there is a measuring unit (M) for measuring the carbon level in the furnace, which unit, for its part, is connected to a quantity control unit (S), which can act on the quantitative flow through the ethanol feed line and/or through the carbon dioxide feed line.

## Revendications

1. Procédé en vue de la carburation de pièces métalliques dans un four à des températures élevées et dans une atmosphère contenant CO et H₂, lors duquel l'atmosphère est formée par la réaction d'un milieu d'hydrocarbures contenant de l'oxygène, en particulier d'un alcool avec du dioxyde de carbone, **caractérisé en ce que** l'atmosphère est formée sur la base de l'éthanol et du dioxyde de carbone et **en ce que** l'enrichissement, respectivement l'appauvrissement de l'atmosphère, par conséquent, le réglage d'un niveau déterminé de carbone, est obtenu par un ajustage correspondant du rapport stoechiométrique de l'éthanol et du dioxyde de carbone.

2. Procédé selon la revendication 1, **caractérisé en ce que** de l'éthanol et du dioxyde de carbone sont introduits, en vue de la formation d'atmosphère, dans un four de carburation directement à la température de travail.

3. Procédé selon la revendication 1 ou 2, **caractérisé en ce que** le niveau de carbone est mesuré en mode continu dans le four de carburation et **en ce que** le réglage du rapport stoechiométrique de l'éthanol et du dioxyde de carbone est modifié conformément au niveau de carbone souhaité.

4. Procédé selon la revendication 3, **caractérisé en ce qu'**un composant de la formation d'atmosphère est alimenté d'une manière constante et **en ce que** l'autre composant y est acheminé d'une manière régulée, en fonction de la mesure du niveau de carbone dans le four de carburation.

5. Installation de carburation, **caractérisée en ce que** le four de carburation associé se sert, en vue de la formation d'atmosphère, exclusivement d'une source d'éthanol (A) et d'une source de dioxyde de carbone (C), et est, par conséquent, relié à ces dernières, l'alimentation en éthanol se composant d'une pompe à éthanol (P), raccordée à une source d'éthanol (A), et d'un conduit qui s'y raccorde (1), qui débouche, avant de parvenir au four de carburation, dans une unité d'atomisation (V), raccordée au four, dans laquelle un conduit d'amenée de dioxyde de carbone (2d), couplé à la source de dioxyde de carbone (C), débouche également, et dans le cas duquel il existe un appareil de mesure (M) en vue de la mesure du niveau de carbone dans le four, lequel appareil de mesure est relié, de son côté, à une unité de commande quantitative (S), qui peut agir sur le débit dans le conduit d'amenée d'éthanol et/ou le conduit d'amenée de dioxyde de carbone.
